# EUROPÄISCHE PATENTANMELDUNG

(11) **EP 4 640 975 A1**
(43) Veröffentlichungstag der Anmeldung: **29.10.2025**
(21) Anmeldenummer: 25172722.8
(22) Anmeldetag: 25.04.2025
(51) Int. Cl.: E04G 5/06, E04G 5/12, E04G 21/24, E04G 21/28, E04H 15/20

(54) **GERÜSTANSCHLUSSVORRICHTUNG FÜR EIN TRAGLUFTDACH, GERÜST MIT GERÜSTANSCHLUSSVORRICHTUNG, VERFAHREN ZUR HERSTELLUNG EINES GERÜSTS MIT TRAGLUFTDACH SOWIE VERWENDUNG EINES TRAGLUFTDACHS**

(30) Priorität: 26.04.2024 DE 102024111870
(71) Anmelder: PERI SE, 89264 Weißenhorn (DE)
(72) Erfinder: WINTER, Franz, 89264 Weißenhorn (DE)
(74) Vertreter: Holzwarth-Rochford, Andreas

(57) **Zusammenfassung**

Die Erfindung betrifft eine Gerüstanschlussvorrichtung (1) für ein Tragluftdach (2), aufweisend eine aus Profilen (3) zusammengesetzte Rahmenkonstruktion (4) zur, vorzugsweise umlaufenden, klemmenden Aufnahme mindestens einer Membran (5) des Tragluftdachs (2) sowie mehrere mit der Rahmenkonstruktion (4) verbundene Gerüstkonsolen (6) zur Verbindung der Rahmenkonstruktion (4) mit einem Gerüstbauteil, insbesondere einem Vertikalstiel (7), eines Gerüsts (10).

Die Erfindung betrifft ferner ein Gerüst (10) mit einer erfindungsgemäßen Gerüstanschlussvorrichtung (1) sowie ein Verfahren zur Herstellung eines Gerüsts (10) mit einem Tragluftdach (2) als Wetterschutzdach unter Verwendung einer erfindungsgemäßen Gerüstanschlussvorrichtung (1). Darüber hinaus wird eine Verwendung für ein Tragluftdach (2) vorgeschlagen.

## Beschreibung

Die Erfindung betrifft eine Gerüstanschlussvorrichtung für ein Tragluftdach. Ferner betrifft die Erfindung ein Gerüst mit einer erfindungsgemäßen Gerüstanschlussvorrichtung sowie ein Verfahren zur Herstellung eines Gerüsts mit einem Tragluftdach unter Verwendung einer erfindungsgemäßen Gerüstanschlussvorrichtung. Darüber hinaus wird eine Verwendung für ein Tragluftdach vorgeschlagen.

Aus dem Stand der Technik sind Gerüste mit Wetterschutzdächern bekannt. Mit Hilfe des Wetterschutzdaches soll bzw. sollen das Gerüst und/oder die eingerüstete Baustelle vor der Witterung geschützt werden. Dadurch steigen die Arbeitssicherheit und die Arbeitsqualität. Denn Regen oder Schnee, der auf Gerüstbeläge fällt, stellt ein hohes Sicherheitsrisiko beim Begehen des Gerüsts dar.

Ein Wetterschutzdach für ein Gerüst weist üblicherweise eine tragende Konstruktion aus Aluminium- oder Stahlprofilen sowie eine die tragende Konstruktion abdeckende Plane, beispielsweise einer Kederplane, auf. Die tragende Konstruktion erfordert einen hohen Materialeinsatz, insbesondere bei großen Spannweiten, so dass das Errichten eines Wetterschutzdaches in der Regel mit hohen Kosten verbunden ist. Als nachteilig erweist sich ferner, dass Schnee auf dem Wetterschutzdach liegen bleiben kann und dann von Hand geräumt werden muss. Dabei besteht die Gefahr, dass die Person, die diese Arbeit ausführt, abstürzen kann.

Aus dem Stand der Technik sind ferner Tragluftdächer bekannt, beispielsweise als Abdeckungen für Gasspeicher. Diese bestehen in der Regel aus einer Doppelmembran, die ein Luftvolumen umschließt, in dem ein Überdruck herrscht. Eine tragende Konstruktion ist daher oftmals verzichtbar.

Die vorliegende Erfindung ist mit der Aufgabe befasst, die Arbeitssicherheit auf einem Gerüst und/oder einer eingerüsteten Baustelle mit Hilfe eines Wetterschutzdaches, das insbesondere einen geringen Materialeinsetz erfordert, zu erhöhen.

Zur Lösung der Aufgabe werden die Gerüstanschlussvorrichtung, insbesondere für ein Wetterschutzdach, vorzugsweise Tragluftdach, mit den Merkmalen des Anspruchs 1, das Gerüst mit den Merkmalen des Anspruchs 5 sowie das Verfahren mit den Merkmalen des Anspruchs 13 vorgeschlagen. Vorteilhafte Weiterbildungen der Erfindung sind den jeweiligen Unteransprüchen zu entnehmen. Darüber hinaus wird eine Verwendung für ein Tragluftdach gemäß Anspruch 15 angegeben.

### Offenbarung der Erfindung

Vorgeschlagen wird eine Gerüstanschlussvorrichtung für ein Tragluftdach. Die Gerüstanschlussvorrichtung weist auf:
- eine aus Profilen zusammengesetzte Rahmenkonstruktion zur, vorzugsweise umlaufenden, klemmenden und/oder rastenden Aufnahme und/oder luftdichten Verbindung mindestens einer Membran des Tragluftdachs sowie
- mehrere mit der Rahmenkonstruktion verbundene Gerüstkonsolen zur Verbindung der Rahmenkonstruktion mit einem Gerüstbauteil, insbesondere einem Vertikalstiel, eines Gerüsts.

Die vorgeschlagene Gerüstanschlussvorrichtung ermöglicht die Verbindung eines Tragluftdachs mit einem Gerüst, so dass ein Tragluftdach als Wetterschutzdach verwendbar ist. Eine tragende Konstruktion aus vorzugsweise Aluminium- oder Stahlprofilen wird in diesem Fall nicht benötigt, so dass der Materialeinsatz zur Ausbildung des Wetterschutzdaches gering ist.

Ein weiterer Vorteil in der Verwendung eines Tragluftdachs als Wetterschutzdach besteht darin, dass aufgrund der Kuppelform des Tragluftdaches kein oder sehr wenig Schnee liegen bleiben kann. Damit entfällt das manuelle Räumen von Schnee, wodurch zugleich die Sicherheit steigt. Sofern das Wetterschutzdach dem Schutz einer eingerüsteten Baustelle dient, kann diese im Winter einfacher beheizt werden, da das Membransystem des Tragluftdaches, insbesondere durch das zwischen den Membranen gebildete Luft und/oder Gaspolster, Wärmeverluste minimiert. Im Sommer kann die Baustelle analog einfacher gekühlt werden.

Die vorgeschlagene Gerüstanschlussvorrichtung weist eine Rahmenkonstruktion sowie mit der Rahmenkonstruktion verbundene Gerüstkonsolen auf. An der Rahmenkonstruktion wird das Tragluftdach befestigt. Die Gerüstkonsolen wiederum dienen der Befestigung der Rahmenkonstruktion am Gerüst. Die Befestigung erfolgt bevorzugt in der Weise, dass das Tragluftdach und die Gerüstanschlussvorrichtung zerstörungsfrei demontiert und ggf. an anderer Stelle wieder errichtet werden können. Von Vorteil dabei ist, dass die Rahmenkonstruktion aus mehreren Profilen zusammengesetzt ist, so dass selbst die Rahmenkonstruktion in mehrere Einzelteile zerlegbar ist. Zudem kann über die Anzahl der Profile und/oder unterschiedlich lange Profile die Größe der Rahmenkonstruktion variiert werden.

In ihrer finalen Einbaulage begrenzt vorzugsweise die Rahmenkonstruktion einen Bereich, über den dann das Tragluftdach angeordnet werden kann. Durch das Tragluftdach ist dann alles, was darunter liegt und sich in diesem Bereich befindet, vor der Witterung geschützt. Die äußeren Abmessungen der Rahmenkonstruktion entsprechen demnach im Wesentlichen den äußeren Abmessungen des Tragluftdachs.

Die Rahmenkonstruktion dient der klemmenden Aufnahme der mindestens einen Membran, vorzugsweise zwei Membranen des Tragluftdachs, so dass die Verbindung des Tragluftdachs mit der Gerüstanschlussvorrichtung über eine Klemmverbindung realisiert wird. Vorzugsweise wird die mindestens eine oder die zwei Membran(en) in einem Randbereich umlaufend klemmend aufgenommen, so dass die Klemmkraft zugleich als Dichtkraft einsetzbar ist, mittels welcher ein Luftvolumen des Tragluftdachs luftdicht nach außen abgeschlossen wird. Sofern zwei Membranen aufgenommen werden, kann zwischen diesen beiden Membranen das Luftpolster zum Aufblasen des Tragluftdaches gebildet werden.

Bevorzugt weisen die Gerüstkonsolen der vorgeschlagenen Gerüstanschlussvorrichtung an ihren von der Rahmenkonstruktion abgewandten Enden Verbindungsmittel zur Verbindung mit einem Gerüstbauteil, insbesondere einem Vertikalstiel, des Gerüsts auf. Üblicherweise sind die Vertikalstiele eines Gerüsts in standardisierten, regelmäßigen Abständen zueinander angeordnet, so dass die Gerüstkonsolen ebenfalls in regelmäßigen Abständen angeordnet werden können. Durch die regelmäßige Verbindung der Rahmenkonstruktion mit dem Gerüst kann die notwendige Tragfähigkeit der das Tragluftdach tragenden Rahmenkonstruktion gewährleistet werden. Die an den Enden der Gerüstkonsolen angeordneten Verbindungsmittel sind vorzugsweise in Eingriff mit einem rosettenartigen Verbindungselement des Gerüstbauteils, insbesondere des Vertikalstiels, bringbar und/oder als Rohrkupplung, beispielsweise als Rundrohrkupplung, ausgeführt. Die Verbindung der Gerüstkonsolen kann in diesem Fall mit Hilfe standardisierter Verbindungsmittel durchgeführt realisiert werden, so dass keine Sonderbauteile erforderlich sind.

Des Weiteren bevorzugt weisen die Gerüstkonsolen Verbindungselemente zur Befestigung von Spannelementen auf. Das heißt, dass die Möglichkeit besteht, Spannelemente, beispielsweise Spanngurte oder Spannseile, zu befestigen. Dies ist insbesondere von Vorteil, wenn das Tragluftdach große Spannweiten zu überbrücken hat, so dass über die Spannelemente eine zusätzliche Abstützung des Tragluftdaches bewirkt werden kann. Die Spannelemente werden hierzu unterhalb des Tragluftdaches angeordnet. Die Verbindungselemente sind vorzugsweise haken- und/oder ösenartige Verbindungsmittel, die beispielsweise ein Einhängen eines Spannelementendes ermöglichen. Alternativ oder ergänzend zur Anordnung der Verbindungselemente an den Gerüstkonsolen kann auch die Rahmenkonstruktion Verbindungselemente zur Befestigung von Spannelementen aufweisen. Die Lasten werden dann von der Rahmenkonstruktion über die Gerüstkonsolen in das Gerüst eingeleitet.

Die Gerüstkonsolen weisen ferner bevorzugt an ihren der Rahmenkonstruktion zugewandten Enden Verbindungsmittel zur Verbindung mit den Profilen der Rahmenkonstruktion auf. Die Verbindungsmittel sind vorzugsweise derart gestaltet, dass eine formschlüssige Verbindung erreicht wird, so dass die Rahmenkonstruktion auf den Gerüstkonsolen sicher gehalten ist. Um die Montage bzw. Demontage der Gerüstanschlussvorrichtung zu erleichtern, wird ferner vorgeschlagen, dass die Verbindungsmittel derart gestaltet sind, dass sie eine lösbare Steck-, Klemm-, Rast- und/oder Schraubverbindung ermöglichen. Beispielsweise können die Verbindungsmittel quer zu den Gerüstkonsolen verlaufende Profile umfassen, auf denen die Rahmenkonstruktion einfach aufgelegt bzw. aufgesteckt werden kann. Vorteilhafterweise stehen die Profile beidseits der Gerüstkonsole über, so dass die Gerüstkonsole in der Draufsicht eine T-Form aufweist. Auf diese Weise wird beidseits der Gerüstkonsole eine Auflagefläche für die Rahmenkonstruktion geschaffen.

Die Profile der Rahmenkonstruktion weisen bevorzugt einen rechteckigen, vorzugsweise U- oder C-förmigen, Querschnitt auf. Die Querschnitte können insbesondere auch bereichsweise im Profil vorhanden sein. Die Rechteckform schafft mindestens eine ebene Klemmfläche zur klemmenden Aufnahme der mindestens einen Membran des Tragluftdachs. In der Ausführung als U- oder C-Profil weist das Profil einen einseitig offenen und damit zugänglichen Hohlraum auf, der genutzt werden kann, beispielsweise zur Aufnahme der Verbindungsmittel der Gerüstkonsole. Dies gilt insbesondere, wenn die Verbindungsmittel als quer zu den Gerüstkonsolen verlaufende Profile ausgeführt sind. Die Öffnung des U- oder C-Profils kann dann nach unten orientiert und das Profil einfach auf ein quer verlaufendes Profil der Gerüstkonsole aufgesteckt werden. Das quer verlaufende Profil der Gerüstkonsole ist dann im Profil der Rahmenkonstruktion aufgenommen, so dass eine formschlüssige Verbindung erzielt wird. Alternativ kann die Öffnung des U- oder C-Profils nach oben orientiert werden, beispielsweise um einen Randabschnitt der mindestens einen Membran des Tragluftdachs aufzunehmen. Die Ausführung als U- oder C-Profil weist ferner den Vorteil auf, dass Material eingespart und das Gewicht der Rahmenkonstruktion reduziert werden kann und zugleich eine hohe Formsteifigkeit der Rahmenkonstruktion erhalten bleibt.

Gemäß einer bevorzugten Ausführungsform der Erfindung umfasst die Rahmenkonstruktion eine Klemmleiste, die mit einer außenseitigen Klemmfläche der Profile der Rahmenkonstruktion zusammenwirkt. Bei der Montage des Tragluftdachs kann dann die mindestens eine Membran zwischen die Klemmfläche des Profils und der Klemmleiste eingelegt und klemmend befestigt werden. Die Klemmleiste ist vorzugsweise mit den Profilen der Rahmenkonstruktion verschraubbar, so dass über die Verschraubung die notwendige Klemmkraft aufgebracht werden kann. Anstelle einer Verschraubung können auch andere Verbindungsarten bzw. Verbindungsmittel gewählt werden. Beispielsweise können auch Nieten und/oder Keile zur Herstellung der Verbindung eingesetzt werden, mittels welcher dann die notwendige Klemmkraft aufbringbar ist. Sofern mehr als nur eine Membran, insbesondere zwei Membranen des Tragluftdachs zwischen die Klemmfläche und die Klemmleiste eingelegt werden, kann mit Hilfe der klemmenden Verbindung zugleich eine Abdichtung erzielt werden, die es ermöglicht, einen Überdruck in einem Luftraum zwischen den Membranen zu erzeugen. Die Klemmkraft dient dann zugleich als Dichtkraft. Die mit der Klemmleiste zusammenwirkende Klemmfläche kann beispielsweise durch ein U- oder C-Profil geschaffen werden, dessen Öffnung nach unten orientiert wird. Die Oberseite des Profils kann dann als Klemmfläche genutzt werden.

Gemäß einer weiteren bevorzugten Ausführungsform der Erfindung umfasst die Rahmenkonstruktion ein elastisches, hohles und/oder schlauchförmiges und/oder elastisches, schlauchförmiges Klemmelement (hierin kann dies auch als elastisches, hohles und/oder schlauchartiges und/oder elastisches, schlauchartiges Klemmelement bezeichnet sein), das in die Profile der Rahmenkonstruktion eingelegt ist und mit mindestens einer innenseitigen Klemmfläche der Profile zusammenwirkt. Die Klemmkraft kann dann durch Aufblasen des schlauchförmigen Klemmelements bewirkt werden, wobei zuvor ein Randabschnitt der mindestens einen Membran des Tragluftdachs zwischen dem Profil der Rahmenkonstruktion und dem Klemmelement eingelegt wird. Das Profil, vorzugsweise ein U- oder C-Profil, nimmt dann nicht nur das schlauchförmige Klemmelement, sondern auch den Randabschnitt der mindestens einen Membran auf. Zur einfachen Montage bzw. Demontage ist die Öffnung des U- oder C-Profils vorzugsweise nach oben orientiert. Die über das schlauchartige Klemmelement bewirkte Klemmkraft kann auch hier zugleich als Dichtkraft eingesetzt werden, so dass ein Luftvolumen zwischen zwei Membranen des Tragluftdachs luftdicht nach außen abgedichtet ist.

Zur Lösung der eingangs genannten Aufgabe wird ferner ein Gerüst mit einer erfindungsgemäßen Gerüstanschlussvorrichtung vorgeschlagen. Die Gerüstanschlussvorrichtung ermöglicht den Anschluss eines Tragluftdachs an einem Gerüst, so dass mit Hilfe des Tragluftdachs ein Wetterschutzdach geschaffen wird, das die Arbeitssicherheit auf dem Gerüst und/oder der eingerüsteten Baustelle erhöht, je nachdem über welchen Bereich das Tragluftdach errichtet wird. Bevorzugt ist zumindest eine Gerüstkonsole der Gerüstanschlussvorrichtung mit einem Gerüstbauteil, insbesondere einem Vertikalstiel, des Gerüsts verbunden. Über die Gerüstkonsole, vorzugsweise Gerüstkonsolen, werden dann die Lasten aus dem Tragluftdach und der Gerüstanschlussvorrichtung in das Gerüst bzw. Gerüstbauteil eingeleitet.

Des Weiteren bevorzugt ist mindestens eine Membran eines Tragluftdachs über die Gerüstanschlussvorrichtung mit dem Gerüst verbunden. Die Verbindung des Tragluftdachs mit der Gerüstanschlussvorrichtung erfolgt demnach direkt über die mindestens eine Membran. Da ein Tragluftdach in der Regel mindestens zwei Membranen bzw. eine Doppelmembran aufweist, sind vorzugsweise mindestens zwei Membranen des Tragluftdachs mit der Gerüstanschlussvorrichtung verbunden. Die Verbindung ist weiterhin vorzugsweise lösbar, so dass das Tragluftdach bei Bedarf demontiert werden kann.

Bevorzugt ist die mindestens eine Membran des Tragluftdachs in einem Randbereich klemmend zwischen den Profilen der Rahmenkonstruktion und einer Klemmleiste aufgenommen. Mit Hilfe der Klemmleiste kann eine Klemmverbindung hergestellt werden, die bei Bedarf wieder lösbar ist. Vorzugsweise ist die mindestens eine Membran in einem umlaufenden Randbereich klemmend zwischen den Profilen der Rahmenkonstruktion und der Klemmleiste aufgenommen. Über die Klemmverbindung kann in diesem Fall zugleich eine Abdichtung zwischen zwei Membranen des Tragluftdachs erreicht werden.

Alternativ wird vorgeschlagen, dass die mindestens eine Membran des Tragluftdachs in einem Randbereich klemmend zwischen den Profilen der Rahmenkonstruktion und einem elastischen, hohlen und/oder schlauchartigen und/oder elastischen, schlauchartigen Klemmelement aufgenommen ist. Zur Herstellung dieser Klemmverbindung wird vorzugsweise zunächst der Randbereich der mindestens einen Membran in die Profile der Rahmenkonstruktion eingelegt, anschließend das elastische, hohle und/oder schlauchförmiges und/oder elastische, schlauchförmige Klemmelement. Durch Aufblasen und/oder Befüllen des elastischen, hohlen und/oder schlauchartigen und/oder elastischen, schlauchartigen Klemmelements kann dann die notwendige Klemmkraft erzielt werden, mittels welcher die mindestens eine Membran gegen die Innenwände der Profile der Rahmenkonstruktion gedrückt wird. Vorzugsweise ist die mindestens eine Membran in einem umlaufenden Randbereich klemmend aufgenommen, so dass die Klemmkraft zugleich als Dichtkraft einsetzbar ist.

In Weiterbildung der Erfindung wird vorgeschlagen, dass unterhalb der mindestens einen Membran mindestens ein Spannelement, beispielsweise ein Spanngurt und/oder ein Spannseil, angeordnet und an der Gerüstanschlussvorrichtung befestigt ist. Über das Spannelement kann das Tragluftdach zusätzlich abgestützt werden. Dies ermöglicht sehr große Spannweiten des Tragluftdachs. Die Befestigung des mindestens einen Spannelements kann über Verbindungselemente erfolgen, die beispielsweise haken- und/oder ösenartig sind. Die Verbindungselemente können an den Gerüstkonsolen und/oder der Rahmenkonstruktion der Gerüstanschlussvorrichtung angeordnet sein.

Vorteilhafterweise ist zwischen der mindestens einen Membran des Tragluftdachs und dem mindestens einen Spannelement eine Zwischenlage, beispielsweise ein Netz, angeordnet. Die Zwischenlage verhindert einen direkten Kontakt des mindestens einen Spannelements mit der Membran und damit eine mechanische Beschädigung der Membran durch das mindestens eine Spannelement. Die Zwischenlage ist insbesondere dann von Vorteil, wenn der Abstand der Spannelemente zueinander sehr groß ist. Andernfalls kann auf die Anordnung einer Zwischenlage auch verzichtet werden.

Bevorzugt umfasst das Tragluftdach mindestens zwei Membranen, die ein luftdichtes Volumen umschließen, wenn die Membranen klemmend mit der Rahmenkonstruktion der Gerüstanschlussvorrichtung verbunden sind. Im luftdichten Volumen kann dann, beispielsweise mit Hilfe eines Gebläses oder eines Ventilators, ein Überdruck erzeugt werden, so dass die obere Membran angehoben und gespannt wird. In gespanntem Zustand bildet die obere Membran bevorzugt eine Art Kuppel aus, auf deren Oberfläche sich weder Regen noch Schnee sammeln können. Oberflächenwasser fließt schwerkraftgetrieben ab. Schnee rutscht schwerkraftgetrieben herunter. Das heißt, dass kein Schnee mehr manuell entfernt werden muss.

Ferner bevorzugt weist das Gerüst mindestens zwei Gerüstabschnitte auf, die in der Grundrissprojektion winklig zueinander angeordnet sind. Über die winklige Anordnung mehrerer Gerüstabschnitte kann in der Grundrissprojektion ein Baufeld definiert werden, das mit Hilfe des Tragluftdaches vor der Witterung geschützt werden soll. Das Baufeld kann beispielsweise eine Rechteckform oder die Form eines Polygonzugs aufweisen. Auf diese Weise können auch annähernd runde Baufelder eingerüstet werden. Im Baufeld kann ein Gebäude oder ein Objekt stehen, das es zu schützen gilt. Bei dem Objekt kann es sich beispielsweise um ein Denkmal oder eine Ausgrabungsstätte handeln. Das Gerüst kann unmittelbar an dem Gebäude bzw. an dem Objekt errichtet werden, so dass die Außenabmessungen des Gebäudes bzw. des Objekts die Anordnung der Gerüstabschnitte bestimmen. Sofern das Tragluftdach ausschließlich am Gerüst befestigt werden soll, bilden die winklig zueinander angeordneten Gerüstabschnitte bevorzugt einen geschlossenen Polygonzug, beispielsweise ein Rechteck, aus.

Ferner wird für das Gerüst vorgeschlagen, dass das Gerüst eine Öffnungsbaugruppe umfasst, die dazu eingerichtet ist, eine Öffnung in einem Tragluftdach bereitzustellen.

Die Öffnungsbaugruppe kann ein oder mehrere, vorzugsweise zwei Tragelemente umfassen, wobei die ein oder mehreren Tragelemente, insbesondere jeweils, zwischen einer ersten und einer zweiten Position bewegbar sind, wobei vorzugsweise in der ersten Position das Tragluftdach im Wesentlichen vollständig den durch das Tragluftdach abzudeckenden Bereich überdeckt und in der zweiten Position, das Tragluftdach, den durch das Tragluftdach abzudeckenden Bereich bereichsweise nicht überdeckt.

Alternativ oder zusätzlich kann die Öffnungsbaugruppe mindestens zwei Tragelemente umfassen, wobei in der in der ersten Position die Tragelemente, vorzugsweise die zwei Tragelemente, insbesondere parallel aneinander liegen, vorzugsweise um eine insbesondere luftdichte und/oder wasserdichte Versiegelung und/oder Verschluss zu bilden und in der zweiten Position voneinander beabstandet sind.

Alternativ oder zusätzlich kann die Öffnungsbaugruppe ein oder mehrere Kopplungselemente umfassen, wobei vorzugsweise wobei die ein oder mehreren Tragelemente, vorzugsweise jeweils, mittels ein oder mehrerer Kopplungselemente an das Gerüst gekoppelt sind und/oder in Wirkverbindung stehen und/oder, vorzugsweise jeweils, zwischen der ersten und der zweiten Position bewegbar sind, wobei vorzugsweise die ein oder mehreren Kopplungselemente eine translatorische und/oder rotatorische Bewegung zwischen der ersten und der zweiten Position bewerkstelligen.

Ferner kann die Öffnungsbaugruppe ein oder mehrere Betätigungsvorrichtungen vorzugsweise jeweils für die ein oder mehreren Tragelemente, umfassen, wobei vorzugsweise die Betätigungsvorrichtungen, vorzugsweise jeweils, mit den ein oder mehreren Tragelementen und/oder dem Gerüst und/oder den ein oder mehreren Kopplungselementen in Wirkverbindung stehen, um insbesondere die ein oder mehreren Tragelemente zwischen der ersten Position und der zweiten Position bewegen zu können.

Es wird auch vorgeschlagen, dass die ein oder mehreren Tragelemente ein oder mehrere aus Profilen zusammengesetzte Rahmenkonstruktion zur, vorzugsweise umlaufenden, klemmenden Aufnahme mindestens einer Membran, vorzugsweise zweier Membranen des Tragluftdachs umfassen, wobei optional
- die Profile der Rahmenkonstruktion einen rechteckigen, vorzugsweise U- oder C-förmigen, Querschnitt aufweisen;
- die Rahmenkonstruktion eine Klemmleiste umfasst, die mit einer außenseitigen Klemmfläche der Profile der Rahmenkonstruktion zusammenwirkt, wobei vorzugsweise die Klemmleiste mit den Profilen der Rahmenkonstruktion verschraubbar ist;
- die Rahmenkonstruktion ein elastisches, hohles und/oder schlauchartiges und/oder elastisches, schlauchartiges Klemmelement umfasst, das in die Profile der Rahmenkonstruktion eingelegt ist und mit mindestens einer innenseitigen Klemmfläche der Profile zusammenwirkt; und/oder
- die Rahmenkonstruktion Verbindungselemente zur Befestigung von Spannelementen aufweisen bzw. aufweist, wobei vorzugsweise die Verbindungsmittel haken- und/oder ösenartige Verbindungsmittel sind

Alternativ oder zusätzlich können die ein oder mehreren Tragelemente, insbesondere jeweils, ein oder mehrere Gerüstanschlussvorrichtungen wie sie vorstehend beschrieben wurden umfassen, die vorzugsweise mit den insbesondere jeweiligen ein oder mehreren Tragelementen verbunden sind.

Darüber hinaus wird ein Verfahren zur Herstellung eines Gerüsts mit einem Tragluftdach als Wetterschutzdach vorgeschlagen. Bei dem Verfahren wird mindestens eine Membran des Tragluftdachs unter Verwendung einer erfindungsgemäßen Gerüstanschlussvorrichtung mit einem Gerüstbauteil, vorzugsweise einem Vertikalstiel, des Gerüsts verbunden. Das Verfahren ermöglicht auf einfache Weise den Anschluss eines Tragluftdachs an einem Gerüst. Mit Hilfe des Tragluftdachs kann bei geringem Materialeinsatz ein effektiver Wetterschutz realisiert werden.

Bevorzugt wird die mindestens eine Membran des Tragluftdachs, vorzugsweise ein Randbereich der mindestens einen Membran, zwischen ein Profil und eine Klemmleiste einer Rahmenkonstruktion der Gerüstanschlussvorrichtung eingelegt und die Klemmleiste wird zur Erzeugung einer Klemmkraft mit dem Profil verbunden, vorzugsweise verschraubt. Auf diese Weise wird eine Klemmverbindung zwischen dem Tragluftdach und der Gerüstanschlussvorrichtung hergestellt, über die das Tragluftdach sicher gehalten ist. Die Klemmkraft kann zugleich als Dichtkraft eingesetzt werden, mittels welcher ein Volumen zwischen zwei Membranen des Tragluftdaches luftdicht verschlossen wird.

Alternativ wird vorgeschlagen, dass die mindestens eine Membran, vorzugsweise ein Randbereich der mindestens einen Membran, zwischen ein Profil und ein elastisches, hohles und/oder schlauchartiges und/oder elastisches, schlauchartiges Klemmelement einer Rahmenkonstruktion der Gerüstanschlussvorrichtung angeordnet wird und das schlauchartige Klemmelement zur Erzeugung einer Klemmkraft aufgeblasen und/oder in seinem Volumen vergrößert bzw. ausgedehnt und/oder aufgefaltet wird. Die Membran bzw. der Randbereich der Membran und das elastische, hohle und/oder schlauchartige und/oder elastische, schlauchartige Klemmelement sind in diesem Fall in dem Profil der Rahmenkonstruktion aufgenommen, so dass die Innenflächen des Profils mit dem Klemmelement zusammenwirkende Klemmflächen ausbilden. Auch in diesem Ausführungsbeispiel kann über die Klemmverbindung eine Abdichtung erzielt werden, so dass die Klemmkraft zugleich als Dichtkraft dient.

Bevorzugt wird in einem Volumen, das von zwei Membranen des Tragluftdachs luftdicht umschlossen wird, ein Überdruck erzeugt. Der Überdruck kann beispielsweise 25 bis 40 mbar betragen. Hierzu wird in das Volumen Luft eingeblasen, beispielsweise mit Hilfe eines Gebläses oder eines Ventilators. Der Überdruck sorgt für eine kuppelartige Form des Tragluftdaches, da durch den Überdruck die obere Membran angehoben und gespannt wird. Die kuppelartige Form stellt sicher, dass das Tragluftdach während seines Einsatzes frei von Schneelasten bleibt.

Des Weiteren wird die Verwendung eines Tragluftdachs als Wetterschutzdach für ein Gerüst vorgeschlagen. In der vorgeschlagenen Verwendung ersetzt das Tragluftdach herkömmliche Wetterschutzdächer für Gerüste, die im Vergleich zu einem Tragluftdach einen höheren Materialeinsatz erfordern und eine geringere Schutzwirkung aufweisen. Das Tragluftdach in der vorgeschlagenen Verwendung hilft somit Kosten einzusparen und die Arbeitssicherheit auf einer Baustelle zu erhöhen.

Bevorzugte Ausführungsformen der Erfindung werden nachfolgend anhand der beigefügten Zeichnungen näher erläutert. Diese zeigen:
- Fig. 1: eine Schnittansicht durch ein Gerüst mit einer ersten erfindungsgemäßen Gerüstanschlussvorrichtung und einem Tragluftdach,
- Fig. 2: eine perspektivische Darstellung der Elemente der Figur 1 von schräg oben,
- Fig. 3: eine perspektivische Darstellung der Elemente der Figur 1 von schräg unten,
- Fig. 4: einen vergrößerten Ausschnitt der Figur 3 im Bereich des Tragluftdachanschlusses,
- Fig. 5: eine Schnittansicht durch ein Gerüst mit einer zweiten erfindungsgemäßen Gerüstanschlussvorrichtung und einem Tragluftdach,
- Fig. 6: eine perspektivische Darstellung der Elemente der Figur 5 von schräg oben,
- Fig. 7: eine perspektivische Darstellung der Anbindung der Gerüstanschlussvorrichtung der Figuren 5 und 6 an ein Gerüst,
- Fig. 8: einen vergrößerten Ausschnitt der Figur 7 im Bereich der Gerüstanschlussvorrichtung,
- Fig. 9: einen vergrößerten Ausschnitt der Figur 8 im Bereich der Klemmverbindung zwischen den Membranen des Tragluftdachs und der Gerüstanschlussvorrichtung,
- Fig. 10: eine perspektivische Darstellung eines Gerüsts, einer dritten erfindungsgemäßen Gerüstanschlussvorrichtung und eines Tragluftdachs sowie
- Fig. 11: einen vergrößerten Ausschnitt der Figur 10 im Bereich der Gerüstanschlussvorrichtung,
- Fig. 12: eine Öffnungsbaugruppe der Gerüstanschlussvorrichtung in einer perspektivischen Ansicht, wobei die Öffnungsbaugruppe in einer ersten, geschlossen Position gezeigt ist,
- Fig. 13: die Öffnungsbaugruppe in einer zweiten, geöffneten Position,
- Fig. 14: die Öffnungsbaugruppe in einer Seitenansicht in erster, geschlossener Position,
- Fig. 15: die Öffnungsbaugruppe in einer Seitenansicht in zweiter, geöffneter Position,
- Fig. 16: eine schematische Ansicht eines Tragluftdaches mit einer Öffnungsbaugruppe in einer ersten, geschlossenen Position
- Fig. 17: eine schematische Ansicht eines Tragluftdaches mit einer Öffnungsbaugruppe in einer zweiten geöffneten Position
- Fig. 18: eine schematische Ansicht eines Tragluftdaches mit einer weiteren Öffnungsbaugruppe in einer ersten, geschlossenen Position
- Fig. 19: eine schematische Ansicht eines Tragluftdaches mit einer weiteren Öffnungsbaugruppe in einer zweiten geöffneten Position.

### Ausführliche Beschreibung der Zeichnungen

Anhand der Figuren 1 bis 4 wird eine erste bevorzugte Ausführungsform einer erfindungsgemäßen Gerüstanschlussvorrichtung 1 beschrieben, mittels welcher ein Tragluftdach 2 an ein Gerüst 10 angeschlossen werden kann. Das Tragluftdach 2 kann dann als Wetterschutzdach dienen.

Die dargestellte Gerüstanschlussvorrichtung 1 umfasst eine aus Profilen 3 zusammengesetzte Rahmenkonstruktion 4, die den Anschluss des Tragluftdachs 2 ermöglicht. Die Profile 3 sind vorliegend im Querschnitt U-förmig gestaltet und mit der Öffnung nach unten auf Profile 13 aufgesteckt, die der Verbindung der Rahmenkonstruktion 4 mit Gerüstkonsolen 6 dienen. Die Profile 13 bilden somit Verbindungsmittel 12 aus. Die Profile 13 sind hierzu ebenfalls U-förmig gestaltet, wobei die Öffnung ebenfalls nach unten zeigt. Die Außenabmessungen der Profile 13 sind an die Innenabmessungen der Profile 3 angepasst, so dass ein Formschluss zwischen den Profilen 3 und 13 erreicht wird. Die Profile 13 sind mit den Gerüstkonsolen 6 fest verschweißt.

Das Tragluftdach 2 weist vorliegend zwei Membranen 5 auf, deren Randbereiche 18 auf einer Klemmfläche 15 der U-förmigen Profile 3 der Rahmenkonstruktion 4 aufliegen und mittels einer Klemmleiste 14 klemmend gehalten werden. Die Klemmkraft wird mit Hilfe einer Schraubverbindung (nicht dargestellt) zwischen der Klemmleiste 14 und den Profilen 3 erzeugt. Wie insbesondere der Figur 2 zu entnehmen ist, werden die Membranen 5 in ihren Randbereichen 18 jeweils umlaufend klemmend gehalten. Die Klemmkraft kann in diesem Fall zugleich als Dichtkraft eingesetzt werden, um ein zwischen den beiden Membranen 5 vorhandenes luftgefülltes Volumen 21 dicht abzuschließen. Zur Erhöhung der Dichtheit kann im Klemmbereich eine Zwischenlage 22 zwischen den Profilen 3 und der unteren Membran 5 eingelegt werden. Die Zwischenlage 22 kann beispielsweise ein Elastomerstreifen sein (siehe Figur 4).

Die Gerüstkonsolen 6 der dargestellten Gerüstanschlussvorrichtung 1 dienen der Verbindung der Rahmenkonstruktion 4 mit einem Gerüstbauteil des Gerüsts 10, wobei es sich bei dem Gerüstbauteil um einen Vertikalstil 7 handelt. Die Gerüstkonsolen 6 weisen hierzu an ihren Enden Verbindungsmittel 8 auf, die in Eingriff mit rosettenartigen Verbindungselementen 9 der Vertikalstiele 7 bringbar sind. In gleicher Weise sind bei dem dargestellten Gerüst 10 Horizontalriegel 23 mit dem Vertikalstiel 7 verbunden (siehe Figuren 1 und 2). Es kann somit auf bereits vorhandene Verbindungsmittel 8 zurückgegriffen werden. Um die Gerüstanschlussvorrichtung 1 auf einer beliebigen Höhe an einem Vertikalstiel 7 anschließen zu können, können die Verbindungsmittel 8 auch als einfache Rohrkupplung, insbesondere Rundrohrkupplung, ausgeführt sein, analog der in den Figuren 5 bis 9 dargestellten Ausführungsform).

Zur Abstützung des Tragluftdachs 2 kann bzw. können unter diesem ein oder mehrere Spannelemente 19 angeordnet werden. Zur Befestigung der Spannelemente 19 weist die Gerüstanschlussvorrichtung 1 Verbindungselemente 11 auf, die vorliegend haken- und/oder ösenartig ausgebildet sind und in die die Spannelemente 19 einfach eingehängt werden können (siehe Figuren 1 und 3). Um die untere Membran 5 vor mechanischer Beanspruchung durch einen Spannelement 19 zu schützen, kann zwischen Membran 5 und Spannelement 19 eine Zwischenlage 20 angeordnet werden, beispielsweise in Form eines Netzes (siehe Figur 4).

Eine weitere bevorzugte Ausführungsform einer erfindungsgemäßen Gerüstanschlussvorrichtung 1 wird nachfolgend anhand der Figuren 5 bis 9 näher beschrieben. Die Profile 3, welche die Rahmenkonstruktion 4 ausbilden, sind in diesem Fall im Querschnitt C-förmig gestaltet und mit der Öffnung nach oben orientiert. Die Randbereiche 18 der Membranen 5 des Tragluftdachs 2 sind in die Profile 3 eingelegt und mittels eines elastischen, hohlen und/oder schlauchartigen und/oder elastischen, schlauchartigen Klemmelements 16 in den Profilen 3 klemmend gehalten. Die Klemmkraft wird vorliegend dadurch bewirkt, dass das elastische, hohle und/oder schlauchartige und/oder elastische schlauchartige Klemmelement 16 aufgeblasen und/oder befüllt wird. Das Klemmelement 16 dehnt sich in der Folge aus und drückt die Membranen 5 gegen innenliegende Klemmflächen 17 der Profile 3 (siehe Figur 9). Die Klemmverbindung kann auch hier zur Abdichtung des Luftvolumens 21 zwischen den Membranen 5 eingesetzt werden.

Im Ausführungsbeispiel der Figuren 5 bis 9 weisen die Gerüstkonsolen 6 der Gerüstanschlussvorrichtung 1 an ihren der Rahmenkonstruktion 4 abgewandten Enden Verbindungsmittel 8 in Form einfacher Rundrohrkupplungen auf. Wie beispielhaft in den Figuren 10 und 11 dargestellt, können aber auch Verbindungsmittel 8 verwendet werden, die in Eingriff mit einem rosettenartigen Verbindungselement 9 eines Vertikalstiels 7 bringbar sind. Die Rundrohrkupplung besitzt den Vorteil, dass die Höhenlage der Gerüstanschlussvorrichtung 1 beliebig gewählt werden kann, insbesondere unabhängig von der Höhenlage eines rosettenartigen Verbindungselements 9 (siehe Figuren 6 bis 8).

Bei der Ausführungsform der Figuren 5 bis 9 sowie bei der Ausführungsform der Figuren 10 und 11 kann unter dem Tragluftdach 2 mindestens ein Spannelement 19 angeordnet werden, um das Tragluftdach 2 zusätzlich abzustützen (nicht dargestellt). In diesem Fall wird vorzugsweise zwischen der unteren Membran 5 und dem Spannelement 19 eine Zwischenlage 20, beispielsweise in Form eines Netzes, eingezogen, um die Membran 5 vor einer mechanischen Beschädigung zu schützen.

In Figur 12 ist eine perspektivische Ansicht einer Öffnungsbaugruppe 100. Die Öffnungsbaugruppe 100 weist zumindest ein Tragelement 101 auf, welches dazu eingerichtet sein kann sich zwischen einer ersten Position in einer zweiten Position zu bewegen. Die erste Position kann dabei insbesondere eine geschlossene Position sein. Dies kann unter anderem bedeuten, dass in dieser Position ein Wetterschutzdach, insbesondere in Form eines Tragluftdaches 2, geschlossen ist, also insbesondere den durch das Wetterschutzdach abzudeckenden Bereich der Baustelle, des Gebäudes und/oder des Objektes vollständig abdeckt.

In der zweiten Position, die insbesondere eine geöffnete Position darstellt, wird ein Bereich des Wetterschutzdaches, insbesondere des Tragluftdaches 2, geöffnet. Das kann insbesondere bedeuten, dass zumindest bereichsweise der durch das Wetterschutzdach abzudeckende Bereich freigelegt ist. So kann die Öffnungsbaugruppe 100 eine Öffnung 107 etwa des Tragluftdaches 2 bereitstellen, die zum Beispiel den Eintrag von Baumaterialien und/oder Gerätschaften und/oder anderen Elementen, die insbesondere eingekrant werden können/müssen, bereitstellen.

In der vorliegend in Figur 12 gezeigten Ausführungsform umfasst die Öffnungsbaugruppe 100 für das Wetterschutzdach neben dem ersten Tragelement 101 auch ein zweites Tragelement 102. Erstes und zweites Tragelement können dabei parallel zueinander angeordnet sein und/oder sich über die gesamte Spannweite des Daches 2 erstrecken.

In der ersten, geschlossenen Position können erstes und zweites Tragelement 101, 102 aneinander liegend angeordnet sein. Auf den jeweils zum anderen Tragelement 101, 102 abgewandten Seite kann, wie in Figur 12 nicht explizit gezeigt aber in den Figuren 15 bis 18 schematisch demonstriert, ein entsprechendes Tragluftdach 2 bzw. ein Teil eines mehrteiligen Tragluftdaches 2 angeordnet sein.

Ein Tragelement 101, 102 der Öffnungsbaugruppe 100 kann dabei eine entsprechende Rahmenkonstruktion 4 umfassen, die eine Verbindung, insbesondere luftdichte Verbindung von der zumindest einen Membran 5, vorzugsweise zwei Membranen, des Tragluftdaches 2 bereitstellt. Alternativ oder zusätzlich kann eine Ausführungsform der vorbeschriebenen Gerüstanschlussvorrichtung 1 an das bspw. gitterförmige Tragelement 101, 102 angeschlossen bzw. verbunden werden.

Alternativ oder zusätzlich kann das Tragelement 101, 102 eine andere Verbindungsvorrichtung, etwa Leinen und/oder Haken umfassen, welche die Membran(en), insbesondere lösbar, mit dem Tragelement verbinden können.

Das Tragluftdach 2 oder ein Teil des Tragluftdaches kann entsprechend eine Verbindung von erster und zweiter Membran 5 vorsehen, die zusammen mit dem vorzugsweise umlaufenden Rahmenkonstruktion 4 ein abgeschlossenes Volumen 21 zum Eintrag eines Gases oder eines Überdruckes zum Aufblasen des Tragluftdaches 2 bereitzustellen. So kann erste und zweite Membran 5 insbesondere einstückig ausgeführt sein. Dabei können erste und zweite Membran 5 durch entsprechende Bereiche eines Membranmaterials gebildet werden, bspw. durch übereinanderliegende Bereiche, die durch Anschluss an die Profile der Gerüstanschlussvorrichtung 1 ein entsprechendes, insbesondere abgeschlossenes Volumen 21 bilden, welches mit Luft und/oder einem andern Gas und/oder Gasgemisch gefüllt werden kann und/oder mit Überdruck versehen werden kann, um das Tragluftdach zu entfalten.

Wie in Figur 11 gezeigt können das erste und/oder zweite Trageelement 101, 102 drehbar gelagert sein. Ein solches Rotationslager 105, 106 kann an das Tragluftdach tragende Gerüst angebracht sein. Im Fall der vorliegenden Ausführungsform kann jedes Tragelement 101, 102 ein über ein entsprechendes Kopplungselement 105, 106 mittels eine oder mehrere Betätigungsvorrichtungen von der ersten, geschlossenen Position in die zweite, geöffnete Position zu und wieder zurück überführt bzw. bewegt werden. Für das/die Tragelement(e), insbesondere für jedes Tragelement 101, 102 kann eine entsprechende Betätigungsvorrichtung 103, 104 vorgesehen sein. Die Betätigungsvorrichtung 103, 104 kann hydraulisch, pneumatisch und/oder mechanisch betrieben werden. Im vorliegenden Ausführungsbeispiel sind es entsprechende Teleskopgestänge, die die Rotation vermitteln. Die Betätigungsvorrichtung(en) 103, 104 kann/können durch eine Steuereinheit gesteuert werden, die bspw. eine Fernsteuerung und/oder Kopplung mit einer Überdruckanlange zum Aufrichten bzw. Entfalten des Tragluftdaches 2 ermöglicht.

Alternativ oder zusätzlich kann auch vorgesehen sein, dass Betätigungsvorrichtung 103, 104 eine translatorische Bewegung bewerkstelligt, insbesondere anstelle oder zusätzlich zu einer rotatorischen Bewegung. Neben der Betätigungsvorrichtung 103, 104 kann dann auch das/die Kopplungselemente 105, 106 entsprechend dazu eingerichtet sein.

In Figur 13 ist die geöffnete Position gezeigt. Dabei sind erstes und zweites Tragelement 101, 102 durch bspw. eine Rotationsbewegung voneinander beanstandet. Entsprechend kann das/die Kopplungselemente 105, 106 dazu eingerichtet seine eine Rotationsbewegung der/des Tragelemente(s) 101, 102 um eine Achse zu bewerkstelligen. Neben einer Rotation kann aber zusätzlich oder alternativ auch eine translaterale Bewegung, insbesondere Verschiebung bewerkstelligt werden (nicht dargestellt).

Durch die Überführung in die zweite Position kann das entsprechende Tragluftdach 2 verdrängt bzw. verschoben werden. Wenn das Tragluftdach 2 bspw. durch zwei Membranen 5 gebildet wird, so kann dadurch das von den Membranen 5 gebildete Volumen 21 entsprechend verkleinert oder verdrängt werden. Zwischen den Tragelementen bildet sich eine Öffnung 107, durch die entsprechend Material und/oder Gegenstände, beispielsweise durch einen Kran, eingeführt werden kann/können.

In einer Ausführungsform können erstes und zweites Tragelement 101, 102 derart aneinander anliegen, dass ein luftdichter Verschluss ermöglicht wird.

In Figur 14 und Figur 15 ist er entsprechende Seitenansichten der Öffnungsbaugruppe 100 gezeigt wobei in Figur 13 die erste geschlossene Position gezeigt wird und in Figur 14 die zweite, geöffnete Position gezeigt wird. In Figur 15 kann eine entsprechend gebildete Öffnung 107 erkannt werden. Entsprechend ist zu erkennen, wie die Betätigungsvorrichtungen 103, 104 für das jeweilige Tragelement 101, 102 ausgefahren (erste Position) bzw. eingefahren (zweite Position) sind.

In Figur 16 ist eine schematische Darstellung der Öffnungsbaugruppe 100 gezeigt. In der vorliegenden Ausführungsform umfasst das Tragluftdach 2 zwei Teile. Es können aber auch mehrere Teile vorgesehen sein. Jeder dieser Teile kann zwei Membranen 5 umfassen, welche jeweils wiederum ein Volumen 21 bilden. Die Teile werden durch die Öffnungsbaugruppe 100 getrennt, an der jeweils zu einer Seite an einem jeweiligen Tragelement 101, 102 jeweils ein Teil des Tragluftdaches 2 aufgehängt ist. Wie in der schematischen Darstellung zu erkennen ist, können die zwei Membranen so ausgeführt sein, dass sich ein zu befüllendes Volumen 21 zwischen den Membranen 5 bildet.

Dabei können, wie hier schematisch angedeutet, die beiden Membranen einstückig bereitgestellt werden oder an der Seite des Tragelements 101, 102 miteinander verbunden sein. Dies kann etwa durch weitere Klemmprofile oder Gerüstverbindungsvorrichtungen geschehen, welche an dem jeweiligen Tragelement angebracht sein können oder durch dieses umfasst sind, beispielsweise durch eine permanente Verknüpfung der Membranen 5 wie etwa eine Naht oder eine Verschweißung. Jedenfalls kann die Verbindung am Tragelement luftdicht ausgeführt sein, sodass ein luftdichtes Volumen gebildet wird, welches mit einem Überdruck versorgt werden kann, um das Tragluftgerüst aufzufalten.

In Figur 16 und 17 ist ebenfalls dargestellt, dass die Membran entsprechend durch Leinen bzw. Haken an dem Tragelement aufgehängt sein kann.

Die Öffnungsbaugruppe 100 wird in Fig. 17 in einer geöffneten Position gezeigt. Dabei sind erstes und zweites Tragelement 101, 102 über jeweilige Kopplungselemente 105, 106 an ein hier nicht dargestelltes Gerüst rotatorischen gekoppelt, sodass eine Rotationsbewegung ein Aufklappen der Tragelemente 101, 102 zur Herstellung einer Öffnung 107 ermöglichen kann. Durch die Öffnung 107 können dann etwa Baumaterialien oder auch andere Materialien oder Gegenstände in den durch das Tragluftdaches abgedeckten Bereich einer Baustelle oder einer anderen Lokalität eingeführt, bspw. eingekrant, werden.

In den Figuren 18 und 19 ist eine weitere Ausführungsform der Öffnungsbaugruppe 100 gezeigt. Diese umfasst als Kopplungselement 105, beispielsweise eine Schienenvorrichtung, die an dem tragenden Gerüst (nicht dargestellt) angeordnet sein kann. An ihr angebracht und/oder in Wirkverbindung stehend ist das Tragelement 101, an welches etwa über Profile und/oder eine entsprechende Gerüstverbindungsvorrichtung 1 ein Tragluftdach 2, etwa durch Klemmen, angebracht ist. Das Tragluftdache 2 kann wieder zwei Membranen 5 umfassen, welche ein Volumen 21 umschließen können, welches sodann mit Überdruck versorgt werden kann, um das Tragluftdach 2 zu entfalten.

Des Tragelement 101 kann wie in Figur 18 gezeigt in einer ersten Position angeordnet sein, bei der das Tragluftdaches 2 vollständig geschlossen ist.

In Figur 19 hingegen ist eine zweite Position gezeigt, in der das Tragluftdach geöffnet ist. Dabei kann das Tragelement entsprechend durch eine Translationsbewegung, in diesem Beispiel durch eine lineare Bewegung von der ersten Position (Fig. 18) in eine zweite Position (Fig 19) überführt und somit wie in diesem Beispiel gezeigt zurückgeschoben werden, um ähnlich wie ein Schiebedach eine Öffnung 107 zum Eintrag von Material zu bereitzustellen.

Alternativ oder zusätzlich kann neben der Translationsbewegung auch eine weitere zusätzliche rotatorischen Bewegung vorgesehen sein. In dem Ausführungsbeispiel der Figur 18 und der Figur 19 umfasst das Kopplungselement 105 ein erstes Ende und ein zweites Ende, wobei sich das Tragelement 101 beim Bewegen von der ersten in die zweite Position vom ersten Ende zum zweiten Ende bewegt. Dazu kann das Kopplungselement 105 mittels einer entsprechenden Betätigungsvorrichtung in Form bspw. eines Linearantriebes in Wirkverbindung stehen und/oder verbunden sein.

Das Kopplungselement 105 kann zudem eine entsprechende Führungskulisse oder andere Führungsmittel aufweisen, mit welchem das Tragelement 101 von der ersten in die zweite Position und wieder zurück überführt werden kann.

### Bezugszeichenliste

- 1: Gerüstanschlussvorrichtung
- 2: Tragluftdach
- 3: Profil
- 4: Rahmenkonstruktion
- 5: Membran
- 6: Gerüstkonsole
- 7: Vertikalstil
- 8: Verbindungsmittel
- 9: Verbindungselement
- 10: Gerüst
- 11: Verbindungselement
- 12: Verbindungsmittel
- 13: Profil
- 14: Klemmleiste
- 15: Klemmfläche
- 16: Klemmelement
- 17: Klemmfläche
- 18: Randbereich
- 19: Spannelement
- 20: Zwischenablage
- 21: Volumen
- 22: Zwischenablage
- 100: Öffnungsbaugruppe
- 101: erstes Tragelement
- 102: zweites Tragelement
- 103: erste Betätigungvorrichtung
- 104: zweite Betätigungsvorichtung
- 105: erstes Kopplungselement
- 106: zweites Kopplungselement
- 107: Öffnung

## Patentansprüche

1. Gerüstanschlussvorrichtung (1) für ein Tragluftdach (2) aufweisend,
• eine aus Profilen (3) zusammengesetzte Rahmenkonstruktion (4) zur, vorzugsweise umlaufenden, klemmenden und/oder rastenden Aufnahme und/oder luftdichten Verbindung mindestens einer Membran (5) des Tragluftdachs (2) sowie
• mehrere mit der Rahmenkonstruktion (4) verbundene Gerüstkonsolen (6) zur Verbindung der Rahmenkonstruktion (4) mit einem Gerüstbauteil, insbesondere einem Vertikalstiel (7), eines Gerüsts (10).

2. Gerüstanschlussvorrichtung (1) nach Anspruch 1, **dadurch gekennzeichnet, dass** die Gerüstkonsolen (6) an ihren von der Rahmenkonstruktion (4) abgewandten Enden Verbindungsmittel (8) zur Verbindung mit einem Gerüstbauteil, insbesondere einem Vertikalstiel (7), des Gerüsts (10) aufweisen, wobei vorzugsweise die Verbindungsmittel (8) in Eingriff mit einem rosettenartigen Verbindungselement (9) des Gerüstbauteils, insbesondere des Vertikalstiels (7), bringbar und/oder als Rohrkupplung ausgeführt sind.

3. Gerüstanschlussvorrichtung (1) nach Anspruch 1 oder 2, **dadurch gekennzeichnet, dass**
• die Gerüstkonsolen (6) und/oder die Rahmenkonstruktion (4) Verbindungselemente (11) zur Befestigung von Spannelementen (19) aufweisen bzw. aufweist, wobei vorzugsweise die Verbindungsmittel (11) haken- und/oder ösenartige Verbindungsmittel (11) sind;
• die Gerüstkonsolen (6) an ihren der Rahmenkonstruktion (4) zugewandten Enden Verbindungsmittel (12) zur Verbindung mit den Profilen (3) der Rahmenkonstruktion (4) aufweisen, wobei vorzugsweise die Verbindungsmittel (12) quer zu den Gerüstkonsolen (6) verlaufende Profile (13) umfassen; und/oder
• die Profile (3) der Rahmenkonstruktion (4) einen rechteckigen, vorzugsweise U- oder C-förmigen, Querschnitt aufweisen.

4. Gerüstanschlussvorrichtung (1) nach einem der vorhergehenden Ansprüche, **dadurch gekennzeichnet, dass**
• die Rahmenkonstruktion (4) eine Klemmleiste (14) umfasst, die mit einer außenseitigen Klemmfläche (15) der Profile (3) der Rahmenkonstruktion (4) zusammenwirkt, wobei vorzugsweise die Klemmleiste (14) mit den Profilen (3) der Rahmenkonstruktion (4) verschraubbar ist; und/oder
• die Rahmenkonstruktion (4) ein elastisches, hohles und/oder schlauchartiges und/oder elastische schlauchartige Klemmelement (16) umfasst, das in die Profile (3) der Rahmenkonstruktion (4) eingelegt ist und mit mindestens einer innenseitigen Klemmfläche (17) der Profile (3) zusammenwirkt.

5. Gerüst (10) mit einer Gerüstanschlussvorrichtung (1) nach einem der vorhergehenden Ansprüche, wobei vorzugsweise zumindest eine Gerüstkonsole (6) der Gerüstanschlussvorrichtung (1) mit einem Gerüstbauteil, insbesondere einem Vertikalstiel (7), des Gerüsts (10) verbunden ist.

6. Gerüst (10) nach Anspruch 5, **dadurch gekennzeichnet, dass** mindestens eine Membran (5) eines Tragluftdachs (2) über die Gerüstanschlussvorrichtung (1) mit dem Gerüst (10) verbunden ist, wobei optional
• die mindestens eine Membran (5) des Tragluftdachs (2) in einem, vorzugsweise umlaufenden, Randbereich (18) klemmend zwischen den Profilen (3) der Rahmenkonstruktion (4) und einer Klemmleiste (14) aufgenommen ist und/oder
• die mindestens eine Membran (5) des Tragluftdachs (2) in einem, vorzugsweise umlaufenden, Randbereich (18) klemmend zwischen den Profilen (3) der Rahmenkonstruktion (4) und einem elastischen, hohlen und/oder schlauchartigen und/oder elastischen, schlauchartigen Klemmelement (16) aufgenommen ist.

7. Gerüst (10) nach einem der Ansprüche 5 oder 6, **dadurch gekennzeichnet, dass** unterhalb der mindestens einen Membran (5) mindestens ein Spannelement (19), beispielsweise ein Spanngurt und/oder ein Spannseil, angeordnet und an der Gerüstanschlussvorrichtung (1) befestigt ist; und/oder zwischen der mindestens einen Membran (5) und dem mindestens einen Spannelement (19) eine Zwischenlage (20), beispielsweise ein Netz, angeordnet ist.

8. Gerüst (10) nach einem der Ansprüche 5 bis 7, **dadurch gekennzeichnet, dass** das Tragluftdach (2) mindestens zwei Membranen (5) umfasst, die ein luftdichtes Volumen (21) umschließen, wenn die Membranen (5) klemmend mit der Rahmenkonstruktion (4) der Gerüstanschlussvorrichtung (1) verbunden sind; und/oder das Gerüst (10) mindestens zwei Gerüstabschnitte aufweist, die in der Grundrissprojektion winklig zueinander angeordnet sind.

9. Gerüst (10) nach einem der Ansprüche 5 bis 8, wobei das Gerüst (1) eine Öffnungsbaugruppe (100) umfasst, die dazu eingerichtet ist, eine Öffnung (107) in einem Tragluftdach (2) bereitzustellen.

10. Gerüst nach Anspruch 9, wobei die Öffnungsbaugruppe (100) ein oder mehrere, vorzugsweise zwei Tragelemente (101, 102) umfasst, wobei die ein oder mehreren Tragelemente (101, 102), insbesondere jeweils, zwischen einer ersten und einer zweiten Position bewegbar sind, wobei vorzugsweise in der ersten Position das Tragluftdach im Wesentlichen vollständig den durch das Tragluftdach abzudeckenden Bereich überdeckt und in der zweiten Position, das Tragluftdach, den durch das Tragluftdach abzudeckenden Bereich bereichsweise nicht überdeckt, wobei optional
• die Öffnungsbaugruppe (100) mindestens zwei Tragelemente (101, 102) umfasst, wobei in der in der ersten Position die Tragelemente (101, 102), vorzugsweise die zwei Tragelemente (101, 102), insbesondere parallel aneinander liegen, vorzugsweise um eine insbesondere luftdichte und/oder wasserdichte Versiegelung und/oder Verschluss zu bilden und in der zweiten Position voneinander beabstandet sind; und/oder
• die Öffnungsbaugruppe (100) ein oder mehrere Kopplungselemente (105, 106) umfasst, wobei vorzugsweise die ein oder mehreren Tragelemente (101, 102), vorzugsweise jeweils, mittels der ein oder mehrere Kopplungselemente (105, 106) an das Gerüst (10) gekoppelt sind und/oder in Wirkverbindung stehen und/oder, vorzugsweise jeweils, zwischen der ersten und der zweiten Position bewegbar sind, wobei vorzugsweise die ein oder mehreren Kopplungselemente (105, 106) eine translatorische und/oder rotatorische Bewegung zwischen der ersten und der zweiten Position bewerkstelligen; und/oder
• wobei Öffnungsbaugruppe (100) ein oder mehrere Betätigungsvorrichtungen (103, 104) vorzugsweise jeweils für die ein oder mehreren Tragelemente (101, 102), umfasst, wobei vorzugsweise die Betätigungsvorrichtungen (103, 104) , vorzugsweise jeweils, mit den ein oder mehreren Tragelementen (101, 102) und/oder dem Gerüst (10) und/oder den ein oder mehreren Kopplungselementen (105, 106) in Wirkverbindung stehen, um insbesondere die ein oder mehreren Tragelemente (101, 102) zwischen der ersten Position und der zweiten Position bewegen zu können.

11. Gerüst nach einem der Ansprüche 9 bis 10, wobei die ein oder mehreren Tragelemente (101, 102) ein oder mehrere aus Profilen (3) zusammengesetzte Rahmenkonstruktion (4) zur, vorzugsweise umlaufenden, klemmenden Aufnahme mindestens einer Membran, vorzugsweise zweier Membranen (5) des Tragluftdachs (2) umfassen, wobei optional
• die Profile (3) der Rahmenkonstruktion (4) einen rechteckigen, vorzugsweise U- oder C-förmigen, Querschnitt aufweisen;
• die Rahmenkonstruktion (4) eine Klemmleiste (14) umfasst, die mit einer außenseitigen Klemmfläche (15) der Profile (3) der Rahmenkonstruktion (4) zusammenwirkt, wobei vorzugsweise die Klemmleiste (14) mit den Profilen (3) der Rahmenkonstruktion (4) verschraubbar ist;
• die Rahmenkonstruktion (4) ein elastisches, hohles und/oder schlauchartiges und/oder elastisches, schlauchartiges Klemmelement (16) umfasst, das in die Profile (3) der Rahmenkonstruktion (4) eingelegt ist und mit mindestens einer innenseitigen Klemmfläche (17) der Profile (3) zusammenwirkt; und/oder
• die Rahmenkonstruktion (4) Verbindungselemente (11) zur Befestigung von Spannelementen (19) aufweisen bzw. aufweist, wobei vorzugsweise die Verbindungsmittel (11) haken- und/oder ösenartige Verbindungsmittel (11) sind.

12. Gerüst (10) nach einem der Ansprüche 9 bis 11, wobei die ein oder mehreren Tragelemente (101, 102), insbesondere jeweils, ein oder mehrere Gerüstanschlussvorrichtungen (1) nach einem der Ansprüche 1 bis 4 umfassen, die vorzugsweise mit den insbesondere jeweiligen ein oder mehreren Tragelementen verbunden sind.

13. Verfahren zur Herstellung eines Gerüsts (10) mit einem Tragluftdach (2) als Wetterschutzdach, bei dem mindestens eine Membran (5) des Tragluftdachs (5) unter Verwendung einer Gerüstanschlussvorrichtung (1) nach einem der Ansprüche 1 bis 4 mit einem Gerüstbauteil, vorzugsweise einem Vertikalstiel (7), des Gerüsts (10) verbunden wird.

14. Verfahren nach Anspruch 13, **dadurch gekennzeichnet, dass**
• die mindestens eine Membran (5) zwischen ein Profil (3) und eine Klemmleiste (14) einer Rahmenkonstruktion (4) der Gerüstanschlussvorrichtung (1) eingelegt wird und die Klemmleiste (14) zur Erzeugung einer Klemmkraft mit dem Profil (3) verbunden, vorzugsweise verschraubt, wird, wobei vorzugsweise die mindestens eine Membran (5) zwischen ein Profil (3) und ein schlauchartiges Klemmelement (16) einer Rahmenkonstruktion (4) der Gerüstanschlussvorrichtung (1) angeordnet wird und das schlauchartige Klemmelement (16) zur Erzeugung einer Klemmkraft aufgeblasen und/oder in seinem Volumen vergrößert bzw. ausgedehnt und/oder aufgefaltet wird; und/oder
• in einem Volumen (21), das von zwei Membranen (5) des Tragluftdachs (2) luftdicht umschlossen wird, ein Überdruck erzeugt wird.

15. Verwendung eines Tragluftdachs (2) als Wetterschutzdach für ein Gerüst (10).
